# DEMANDE DE BREVET EUROPEEN

(11) **EP 4 663 813 A1**
(43) Date de publication de la demande: **17.12.2025**
(21) Numéro de dépôt: 24181686.7
(22) Date de dépôt: 12.06.2024
(51) Int. Cl.: C25D 1/00, C25D 5/02, C25D 7/00

(54) **PROCÉDÉ DE FABRICATION D'UN MOULE DE GALVANOPLASTIE OU DE CROISSANCE MÉTALLIQUE**

(71) Demandeur: Richemont International S.A., 1752 Villars-sur-Glâne (CH)
(72) Inventeur: MONTINARO, Enrica, 3012 Berne (CH); CHABART, Mickaël, 2014 Fleurier (CH); KOZLOV, Sergei, 2000 Neuchâtel (CH)
(74) Mandataire: Novagraaf International SA

(57) **Abrégé**

L'invention se rapport à un procédé de fabrication d'un moule de galvanoplastie ou de croissance métallique d'une pièce d'horlogerie (31, 32) ou d'une pièce de joaillerie (31, 32), comprenant les étapes consistant à :
- se munir d'au moins un substrat de base (11),
- déposer au moins une couche de résine photosensible (13),
- irradier au moins une première portion de la couche de résine photosensible (13)
- caractérisé :
- en ce que l'irradiation de la première portion de ladite au moins une couche de résine photosensible (13) comprend une étape consistant à projeter sur ladite au moins une couche de résine photosensible (13) au moins un premier motif (PM) d'irradiation correspondant à au moins une première portion d'une première pièce d'horlogerie ou de joaillerie (31, 32).

## Description

### Domaine technique de l'invention

La présente invention concerne de manière générale la fabrication de moules de galvanoplastie ou de croissance métallique qui seront ensuite utilisés pour fabriquer des pièces d'horlogerie ou des pièces de joaillerie par galvanoplastie, électrodéposition, croissance métallique, croissance catalytique ou autocatalytique. De tels moules sont typiquement fabriqués selon des procédés qui font intervenir de la photolithographie pour irradier une résine photosensible et créer ensuite une empreinte dans la résine photosensible.

### État de la technique

Il est connu dans les procédés de fabrication de moules de galvanoplastie ou de croissance métallique d'interposer un masque (typiquement une plaque transparente revêtue d'un film métallique ensuite gravé) entre une source lumineuse et la résine photosensible. Cependant, un tel masque requiert une fabrication spécifique et on doit changer de masque à chaque fois que l'on veut fabriquer un moule pour une nouvelle pièce d'horlogerie ou une nouvelle pièce de joaillerie, ce qui nuit évidemment à la flexibilité du procédé de fabrication et/ou augmente les coûts de fabrication.

Il est également connu dans l'art antérieur WO 2023/012035 A1 de pouvoir irradier de la résine photosensible avec un rayon laser ou un faisceau d'électrons. En contrepartie, cette manière de faire nécessite un temps important pour irradier totalement la surface désirée de la résine photosensible. De plus, une fois la résine photosensible irradiée, on peut prévoir de la développer dans un solvant de révélation spécifique, formant ainsi des empreintes et des flancs dans la résine. Il peut être constaté que les flancs des empreintes ne sont pas parfaitement conformes à la géométrie voulue (on peut constater des écarts de perpendicularité, de planéité...), si bien que la géométrie des pièces d'horlogerie ou des pièces de joaillerie peut être négativement affectée.

### Exposé de l'invention

Un but de la présente invention est de répondre aux inconvénients de l'art antérieur mentionnés ci-dessus et en particulier, tout d'abord, de proposer un procédé de fabrication d'un moule de galvanoplastie ou de croissance métallique d'une pièce d'horlogerie ou d'une pièce de joaillerie qui soit flexible, et/ou qui soit rapide, et/ou qui permette de changer de référence de fabrication sans surcoûts importants, et/ou qui permette de fabriquer ensuite une pièce d'horlogerie ou une pièce de joaillerie avec une grande précision.

Pour cela un premier aspect de l'invention concerne un procédé de fabrication d'un moule de galvanoplastie ou de croissance métallique d'une pièce d'horlogerie ou d'une pièce de joaillerie, comprenant les étapes consistant à :
- se munir d'au moins un substrat de base,
- déposer au moins une couche de résine photosensible sur ledit au moins un substrat de base,
- irradier au moins une première portion de ladite au moins une couche de résine photosensible
- caractérisé :
- en ce que l'irradiation de ladite au moins une première portion de ladite au moins une couche de résine photosensible comprend une étape consistant à projeter sur ladite au moins une couche de résine photosensible au moins un premier motif d'irradiation correspondant à au moins une première portion d'une première pièce d'horlogerie ou de joaillerie,
- et en ce que l'irradiation du premier motif d'irradiation est exempte de masquage.

Selon la mise en oeuvre ci-dessus, l'irradiation selon le premier motif est effectuée « d'un seul tenant » c'est-à-dire qu'on irradie en une seule fois toute une partie de la résine photosensible. Ainsi, l'irradiation demande moins de temps que dans le cas où on utilise un rayon ou un faisceau que l'on déplace pour irradier ladite au moins une première portion. Autrement dit, le premier motif projeté présente une surface supérieure à celle d'un rayon de lumière ou d'électrons et l'irradiation est effectuée en une seule fois. On peut noter que l'irradiation selon le premier motif est exempte d'utilisation d'un masque physique transparent avec une couche opaque ajourée (traditionnellement utilisé en lithographie) intercalé entre la source lumineuse et la résine photosensible. Autrement dit, l'irradiation selon le premier motif est exempte d'étape de déplacement ou de positionnement ou de création d'un masque (typiquement réalisé en un panneau ou en une plaque, comme une plaque transparente (en verre, en quartz) revêtue et gravée au motif à irradier).

Le procédé de fabrication peut être défini par les caractéristiques suivantes, prises individuellement ou en combinaison.

Selon un mode de réalisation, le procédé de fabrication comprend, après avoir irradié la première portion de ladite au moins une couche de résine photosensible, l'irradiation d'une deuxième portion de ladite au moins une couche de résine photosensible en projetant sur ladite au moins une couche de résine photosensible un deuxième motif d'irradiation correspondant par exemple à une deuxième portion de la première pièce d'horlogerie ou de joaillerie ou de préférence à au moins une deuxième pièce d'horlogerie ou de joaillerie. Selon cette mise en oeuvre, il est proposé de modifier le motif d'irradiation entre la première irradiation et la deuxième irradiation, ce qui augmente la flexibilité du procédé.

Selon un mode de réalisation, le premier motif d'irradiation et/ou le deuxième motif d'irradiation présente un contour avec au moins une arête, et/ou au moins une portion rectiligne, et/ou au moins une saillie, et/ou au moins une forme en creux par rapport au reste du contour. Autrement dit, le premier motif d'irradiation et/ou le deuxième motif d'irradiation présente une forme ou un contour ou un périmètre complexe qui correspond à au moins une portion de la forme ou du contour ou du périmètre respectivement de la première pièce d'horlogerie ou de joaillerie ou de la deuxième pièce d'horlogerie ou de joaillerie. En d'autres termes, le premier motif d'irradiation et/ou le deuxième motif d'irradiation n'est pas formé par ni réalisé avec un spot ou un point lumineux d'un rayon d'irradiation collimaté ou focalisé et qui se déplace pour irradier la résine photosensible.

Selon un mode de réalisation, l'irradiation du premier motif d'irradiation et/ou l'irradiation du deuxième motif d'irradiation est exempte de déplacement relatif entre le substrat de base et un rayon d'irradiation.

Selon un mode de réalisation, la première portion de ladite au moins une couche de résine photosensible et la deuxième portion de ladite au moins une couche de résine photosensible sont distinctes, par exemple séparées par une distance prédéterminée ou agencées sur deux substrats de base différents ou agencées sur deux couches de résine photosensible différentes. Cela permet de former des motifs distincts pour des empreintes distinctes destinées à fabriquer des pièces distinctes.

Selon un mode de réalisation, le procédé de fabrication comprend une étape, effectuée de préférence entre l'irradiation de la première portion et l'irradiation de la deuxième portion, consistant à imposer un déplacement relatif entre une source d'irradiation et ledit au moins un substrat de base ou ladite au moins une couche de résine photosensible. Une fois la première portion irradiée, le substrat de base et/ou la résine photosensible est déplacé(e) pour pouvoir irradier la deuxième portion.

Selon un mode de réalisation, la première portion de ladite au moins une couche de résine photosensible et la deuxième portion de ladite au moins une couche de résine photosensible sont adjacentes ou se chevauchent partiellement. On peut ainsi prévoir d'irradier différemment ou séquentiellement une même portion de résine ou des portions de résine adjacentes.

Selon un mode de réalisation, la projection du deuxième motif d'irradiation comprend (ou conduit à) l'irradiation d'au moins une partie de ladite au moins une couche de la résine photosensible déjà irradiée, et comprend l'irradiation d'au moins une partie de ladite au moins une couche de la résine photosensible non déjà irradiée.

Selon un mode de réalisation :
- la projection du premier motif d'irradiation comprend une étape consistant à structurer un faisceau d'irradiation source pour obtenir le premier motif d'irradiation, et/ou
- la projection du deuxième motif d'irradiation comprend une étape consistant à structurer le faisceau d'irradiation source pour obtenir le deuxième motif d'irradiation.
La structuration du faisceau d'irradiation source peut comprendre des premières étapes ou des premières opérations consistant à obtenir :
- à partir d'un faisceau d'irradiation source qui présente des caractéristiques optiques sources (avec par exemple une focalisation source, un collimatage source, une divergence source, une convergence source, une ou des longueur(s) d'onde d'irradiation source(s), une silhouette d'irradiation source, un périmètre d'irradiation source ...),
- un premier motif d'irradiation (avec par exemple une première focalisation, un premier collimatage, une première divergence, une première convergence, une première ou des premières longueur(s) d'onde d'irradiation, une première silhouette d'irradiation, un premier périmètre d'irradiation ...).
La structuration du faisceau d'irradiation source peut ensuite comprendre des deuxièmes étapes ou des deuxièmes opérations consistant à obtenir :
- à partir du faisceau d'irradiation source qui présente les caractéristiques optiques sources (avec par exemple une focalisation source, un collimatage source, une divergence source, une convergence source, une ou des longueur(s) d'onde d'irradiation source(s), une silhouette d'irradiation source, un périmètre d'irradiation source ...),
- un deuxième motif d'irradiation (avec par exemple une deuxième focalisation, un deuxième collimatage, une deuxième divergence, une deuxième convergence, une deuxième ou des deuxièmes longueur(s) d'onde d'irradiation, une deuxième silhouette d'irradiation, un deuxième périmètre d'irradiation ...).
La structuration peut comprendre toute sorte d'opération optique pour structurer le faisceau d'irradiation source : réflexion sur des miroirs, déplacement des miroirs, passage par des lentilles, déplacement des lentilles, passage par des filtres, déplacement des filtres, allumage / extinction / déplacement de certaines sources lumineuses...

Selon un mode de réalisation, la projection du premier motif d'irradiation effectuée avec des premiers paramètres optiques (en particulier avec une première longueur d'onde), est suivie par une projection du premier motif d'irradiation effectuée avec des deuxièmes paramètres optiques (en particulier avec une deuxième longueur d'onde).

Selon un mode de réalisation, l'exposition est effectuée avec un faisceau comprenant plusieurs longueurs d'onde. En termes d'énergie lumineuse, on peut prévoir que le faisceau apporte un premier pourcentage d'énergie avec une longueur d'onde de 365nm, un deuxième pourcentage d'énergie avec une longueur d'onde de 380nm, un troisième pourcentage d'énergie avec une longueur d'onde de 395nm, un quatrième pourcentage d'énergie avec une longueur d'onde de 405nm. On peut prévoir de choisir des longueurs d'onde et/ou des pourcentages autres que les longueurs d'onde / pourcentages susmentionnés en fonction de la profondeur d'irradiation, de l'épaisseur de substrat, du type de résine...

Selon un mode de réalisation, la projection du premier motif d'irradiation et la projection du deuxième motif d'irradiation sont séparées par une période d'arrêt de l'irradiation.

Selon un mode de réalisation, la projection du premier motif d'irradiation et la projection du deuxième motif d'irradiation sont effectuées à la suite l'une de l'autre, de préférence sans période d'arrêt de l'irradiation.

Selon un mode de réalisation, la projection du premier motif d'irradiation et/ou la projection du deuxième motif d'irradiation comprend la génération d'une image numérique à projeter.

Selon un mode de réalisation, la projection du premier motif d'irradiation et/ou la projection du deuxième motif d'irradiation comprend l'utilisation d'une valve lumineuse et/ou d'un miroir et/ou d'un modulateur de lumière et/ou d'un afficheur à cristaux liquides. Selon certaines variantes de ce mode de réalisation, on peut considérer que l'on emploie un masque numérique (par exemple des cristaux liquides) adaptatif ou dynamique pour créer le premier motif d'irradiation ou le deuxième motif d'irradiation.

Selon un mode de réalisation, la projection du premier motif d'irradiation et/ou la projection du deuxième motif d'irradiation comprend l'irradiation simultanée d'une surface d'un seul tenant supérieure à 0.0001 mm², de préférence supérieure à 0.001 mm², de préférence supérieure à 0,1 mm², de préférence supérieure à 0,3 mm², de préférence supérieure à 0,5 mm², de préférence supérieure à 0,7 mm². Autrement dit, la surface irradiée d'un seul tenant est supérieure à celle d'un spot ou d'un point d'un faisceau mobile d'irradiation directe qui se déplace par rapport à la résine pour l'irradier.

Selon un mode de réalisation, la projection du premier motif d'irradiation et/ou la projection du deuxième motif d'irradiation comprend :
- la fourniture d'une première dose d'énergie d'irradiation prédéterminée par exemple à une première profondeur dans la résine photosensible,
- un ajustement et/ou une modification d'une caractéristique d'irradiation, pour la fourniture d'une deuxième dose d'énergie d'irradiation prédéterminée par exemple à une deuxième profondeur dans la résine photosensible, effectuée après la fourniture de la première dose d'énergie d'irradiation prédéterminée à la première profondeur dans la résine photosensible. Selon cette mise en oeuvre, on peut prévoir de faire plusieurs irradiations séquentielles ou successives, en changeant au moins une caractéristique d'irradiation de sorte à spécifiquement irradier la résine à une profondeur particulière. On peut ainsi compenser des phénomènes de diffraction, réflexion, absorption et de distribution de l'énergie du faisceau lumineux (exemple : forme gaussienne du laser) au sein de la résine pour garantir une géométrie particulière (en particulier selon une direction de pénétration de l'irradiation dans la résine) des flancs de l'empreinte que sera formée après développement de la résine. Selon un exemple particulier, on peut obtenir des flancs qui présentent une verticalité précise (à ± 1° par exemple), même si la couche de résine est épaisse (par exemple plus de 300 µm d'épaisseur, ou plus de 400 µm d'épaisseur, ou plus de 500 µm d'épaisseur, ou plus de 600 µm d'épaisseur).

Selon un mode de réalisation, la projection du premier motif d'irradiation et/ou la projection du deuxième motif d'irradiation comprend :
- une première phase d'irradiation,
- un ajustement et/ou une modification d'une caractéristique d'irradiation, tel qu'un ajustement et/ou une modification d'une focalisation d'un rayonnement émis lors de l'irradiation, comme par exemple une modification de la position relative d'un plan focal du rayonnement émis par rapport à une surface externe de la résine photosensible, tel qu'un ajustement et/ou une modification d'une longueur d'onde d'un rayonnement émis lors de l'irradiation, tel qu'un ajustement et/ou une modification d'une résolution d'un rayonnement émis lors de l'irradiation, tel qu'un ajustement et/ou une modification d'une puissance d'irradiation ou d'une énergie d'irradiation
- une deuxième phase d'irradiation effectuée avec la caractéristique d'irradiation ajustée ou modifiée. On peut très bien prévoir d'irradier plusieurs fois le premier motif d'irradiation, et/ou le deuxième motif d'irradiation (avec donc à chaque fois un réglage particulier pour irradier de manière préférée une profondeur particulière).

Selon un mode de réalisation, entre l'irradiation de la première portion et l'irradiation de la deuxième portion, l'ajustement et/ou la modification de la focalisation d'un rayonnement émis lors de l'irradiation, est une modification de la position relative du plan focal du rayonnement émis par rapport à une surface externe de la résine photosensible d'au moins 80 µm, de préférence d'au moins 100 µm, de préférence d'au moins 125 µm, de préférence d'au moins 150 µm, de préférence d'au moins 175 µm.

Selon un mode de réalisation, le procédé de fabrication comprend au moins une étape consistant à texturer ou développer ladite au moins une couche de résine photosensible pour former au moins une empreinte pour former la pièce d'horlogerie ou la pièce de joaillerie. Une telle texturation peut aussi être nommée développement de la résine.

Selon un mode de réalisation, le premier motif d'irradiation correspond à une première pièce d'horlogerie ou une première pièce de joaillerie, et le deuxième motif d'irradiation correspond à une deuxième pièce d'horlogerie ou une deuxième pièce de joaillerie agencée pour être accouplée ou pour coopérer avec respectivement la première pièce d'horlogerie ou la première pièce de joaillerie. Selon un mode de réalisation préféré de cette variante, le premier motif d'irradiation est projeté sur la même couche de résine photosensible que le deuxième motif d'irradiation, de sorte à garantir une épaisseur identique entre les pièces. On peut prévoir une épaisseur identique à ± 10µm, de préférence à ± 7 µm. Ainsi, on peut garantir que la première pièce d'horlogerie ou la première pièce de joaillerie aura la même épaisseur que la deuxième pièce d'horlogerie ou la deuxième pièce de joaillerie. Si une étape de rectification est effectuée, les différences d'épaisseur seront moindres, et la rectification sera plus rapide.

Selon un mode de réalisation, la première pièce d'horlogerie ou la deuxième pièce d'horlogerie peut être une pièce d'un mouvement ou une pièce de décoration, comme par exemple une roue dentée d'horlogerie, une roue d'échappement, une ancre, un pont d'horlogerie, un index, une aiguille...

Selon un mode de réalisation, la première pièce de joaillerie ou la deuxième pièce de joaillerie peut être une pièce d'un fermoir ou d'une articulation d'un bijou, comme par exemple un chaton, un pêne, une gâche, un moyeu d'articulation.

Selon un mode de réalisation, le procédé et à tout le moins l'irradiation du premier ou du deuxième motif d'irradiation est exempt(e) d'étape de mise en place / déplacement / fabrication d'un masque physique comme une plaque ou un panneau gravé pour être partiellement transparent. Cependant, pour d'autres endroits que le premier ou le deuxième motif d'irradiation (ou même pour une irradiation préliminaire ou ultérieure incluant le premier ou le deuxième motif), on peut avoir une étape de mise en place / déplacement / fabrication d'un masque physique.

Selon un mode de réalisation, le procédé et à tout le moins l'irradiation du premier ou du deuxième motif d'irradiation peut être totalement exempt(e) d'étape consistant à projeter et déplacer un point d'irradiation ou un rayon lumineux sur la résine. Le procédé peut comprendre une étape consistant à projeter et déplacer un point d'irradiation ou un rayon lumineux sur la résine pour irradier seulement une partie de la résine à irradier.

Selon un mode de réalisation, le procédé comprend une étape consistant à déplacer, déformer, ajuster, modifier un contour ou une surface du premier motif d'irradiation pour obtenir le deuxième motif d'irradiation. Selon un mode de réalisation, l'étape consistant à déplacer, déformer, ajuster, modifier un contour ou une surface du premier motif d'irradiation pour obtenir le deuxième motif d'irradiation est dynamique, ou continue, ou sans interruption de l'irradiation.

Selon un mode de réalisation, l'irradiation peut être effectuée avec des rayons de lumière UV, des rayons de lumière visible, des rayons infra-rouges, des rayons d'électrons, des rayons de lumière laser.

Selon un mode de réalisation, le procédé comprend une étape, par exemple préliminaire, consistant à déposer une couche conductrice ou d'amorçage, typiquement sur au moins une surface de base du substrat de base.

Selon un mode de réalisation, le procédé comprend une étape consistant à déposer au moins une couche de résine supplémentaire, et une étape consistant à irradier au moins une partie de cette résine supplémentaire, typiquement selon les mises en oeuvre décrites ci-dessus. La couche de résine supplémentaire, une fois irradiée, est typiquement développée pour former des empreintes ou une texturation particulière.

Selon un mode de réalisation la résine est du type SU-8.

Selon un mode de réalisation la résine est déposée à la tournette (Spin coating), ou sous forme d'un film sec (couche lamina).

Un deuxième aspect de l'invention peut se rapporter à un procédé de fabrication d'une pièce d'horlogerie ou d'une pièce de joaillerie, comprenant :
- la fabrication d'un moule de galvanoplastie ou de croissance métallique selon l'une le premier aspect,
- au moins une étape de galvanoplastie ou de croissance métallique dans le moule pour former la pièce d'horlogerie ou la pièce de joaillerie.

Selon un mode de réalisation, la pièce d'horlogerie ou la pièce de joaillerie peut être en nickel, en alliage de nickel phosphore, en or, et de manière générale en toute matière ou métal pouvant être électrodéposé(e) et/ou déposé(e) de manière catalytique.

Selon un mode de réalisation, le procédé de fabrication d'une pièce d'horlogerie ou d'une pièce de joaillerie, comprend une étape consistant à libérer la pièce d'horlogerie ou la pièce de joaillerie. On peut prévoir de dissoudre ou traiter/supprimer avec un plasma la résine formant les empreintes du moule et/ou le substrat de base.

### Description des figures

D'autres caractéristiques et avantages de la présente invention apparaîtront plus clairement à la lecture de la description détaillée qui suit de mode(s) de réalisation de l'invention donné(s) à titre d'exemple(s) nullement limitatif(s) et illustré(s) par les dessins annexés, dans lesquels :
[fig. 1] représente une pièce d'horlogerie pouvant être fabriquée avec un moule de galvanoplastie ou de croissance métallique ;
[fig. 2] représente une première étape d'un procédé de fabrication d'un moule de galvanoplastie ou de croissance métallique en se munissant d'un substrat de base ;
[fig. 3] représente une deuxième étape du procédé de fabrication en déposant une couche de résine photosensible sur le substrat de base ;
[fig. 4] représente une troisième étape du procédé de fabrication en irradiant une première portion de la couche de résine photosensible, selon une première variante ;
[fig. 5] représente une quatrième étape du procédé de fabrication en irradiant une deuxième portion de la couche de résine photosensible, selon la première variante;
[fig. 6] représente une cinquième étape du procédé de fabrication en développant la couche de résine photosensible pour obtenir un moule de de galvanoplastie ou de croissance métallique pour la fabrication d'une pièce d'horlogerie ou d'une pièce de joaillerie;
[fig. 7] représente une première étape de fabrication d'une pièce d'horlogerie ou d'une pièce de joaillerie en utilisant le moule de la figure 6 ;
[fig. 8] représente une deuxième étape de fabrication d'une pièce d'horlogerie ou d'une pièce de joaillerie en supprimant la résine photosensible du substrat de base ;
[fig. 9] représente les pièces d'horlogerie ou de joaillerie obtenus une fois libérées du substrat de base ;
[fig. 10] représente une première étape d'une deuxième variante des étapes d'irradiation des figures 4 et 5 du procédé de fabrication;
[fig. 11] représente une deuxième étape de la deuxième variante des étapes d'irradiation des figures 4 et 5 du procédé de fabrication;
[fig. 12] représente une première étape d'une troisième variante des étapes d'irradiation des figures 4 et 5 du procédé de fabrication;
[fig. 13] représente une deuxième étape de la troisième variante des étapes d'irradiation des figures 4 et 5 du procédé de fabrication.

### Description détaillée de mode(s) de réalisation

La figure 1 représente une roue d'échappement formant une pièce d'horlogerie pouvant être fabriquée avec un moule de galvanoplastie ou de croissance métallique. En effet, la roue d'échappement de la figure 1 est une pièce plane de faible épaisseur (par exemple avec une épaisseur comprise entre 80 µm et 500 µm), et peut être fabriquée par galvanoplastie ou croissance métallique, selon un procédé généralement connu sous le nom UV-LIGA (un procédé de fabrication de microstructures par photolithographie et électroformage. Ce procédé utilise une source de lumière ultraviolette (UV) pour exposer un résist photo, généralement une résine SU-8 afin de créer des empreintes dans lesquelles on peut former par électrodéposition des pièces).

La roue d'échappement de la figure 1 peut typiquement être réalisée en métal, comme du nickel, un alliage de nickel phosphore, de l'or... L'exemple de la figure 1 est une roue d'échappement, mais on peut prévoir de fabriquer toute autre pièce d'horlogerie, comme une ancre, un pont d'horlogerie, un index, une aiguille... On peut aussi prévoir de fabriquer une pièce de joaillerie comme par exemple un chaton, une pièce d'un fermoir ou d'une articulation d'un bijou, comme par exemple un pêne, une gâche, un moyeu d'articulation...

La figure 2 représente une première étape d'un procédé de fabrication d'un moule de galvanoplastie ou de croissance métallique en se munissant d'un substrat de base 11 recouvert d'une couche conductrice 12. Le substrat de base 11 est typiquement une plaquette de silicium, mais on peut prévoir tout autre type de substrat de base. La couche conductrice 12 peut être une fine couche d'or déposée par dépôt physique en phase vapeur (ou PVD pour l'anglais physical vapor déposition). ). La couche 12 peut être alternativement une couche d'amorçage prévue pour provoquer ou favoriser une déposition et une croissance catalytique, sans courant électrique de déposition (procédé « electroless »).

La figure 3 représente une deuxième étape du procédé de fabrication en déposant une couche de résine photosensible 13 sur le substrat de base 11 (plus particulièrement sur la couche conductrice 12 du substrat de base 11). On peut prévoir par exemple de déposer une résine SU-8 qui est une résine photosensible négative couramment utilisée dans le domaine considéré. On peut prévoir un dépôt à la tournette (spin coating) ou de déposer un film « prêt à déposer ». La résine SU-8 présente un pic d'absorption ou de sensibilité maximale qui se situe dans l'ultraviolet, pour une longueur d'onde de 365 nm. Cependant, cette résine est également réactive à d'autres longueurs d'onde.

La figure 4 représente une troisième étape du procédé de fabrication en irradiant une première portion de la couche de résine photosensible 13, selon une première variante. Dans cette première variante, un dispositif d'irradiation 20 est positionné en regard de la couche de résine photosensible 13 et un premier motif PM est projeté sur la couche de résine photosensible 13, pour irradier en une seule fois toute une première portion de la couche de résine photosensible 13. Le dispositif d'irradiation 20 comprend typiquement une ou plusieurs sources d'irradiation (des diodes lumineuses, ou UV, ou lumineuses...), des organes optiques (des miroirs, des lentilles...) pour pouvoir générer un motif à projeter sur la résine photosensible.

Typiquement, le premier motif PM projeté sur la couche de résine photosensible 13 peut correspondre à la roue d'échappement de la figure 1 pour irradier en une seule fois toute la résine photosensible 13 nécessaire pour former une empreinte correspondant à la roue d'échappement de la figure 1. On peut toutefois prévoir de n'irradier qu'une partie de la pièce à former. Dans ce cas, le premier motif PM projeté sur la couche de résine photosensible 13 correspondrait à une partie seulement de la roue d'échappement de la figure 1.

On peut noter que le dispositif d'irradiation 20 ne comprend pas de masque à intercaler entre une source lumineuse du dispositif d'irradiation 20 et la couche de résine photosensible 13. En particulier, on peut noter que pour cette étape d'irradiation de la première portion de résine à la figure 4, aucun masque physique (un panneau ou une plaque gravée pour laisser passer la lumière) n'est utilisé.

Pour générer le premier motif PM, le dispositif d'irradiation 20 est prévu pour générer une image qui correspond au premier motif. En particulier, on peut utiliser dans le dispositif d'irradiation 20 au moins une valve lumineuse (en langue anglaise GLV pour Grating Light Valves) et/ou au moins un miroir (en langue anglaise DMD pour Digital Mirror Device),et/ou un modulateur de lumière et/ou un afficheur à cristaux liquides. En particulier, en commandant spécifiquement au moins une valve lumineuse dans un jeu de plusieurs valves lumineuses et/ou au moins un miroir dans un jeu de plusieurs miroirs, ou un modulateur de lumière et/ou un afficheur à cristaux liquides, on peut créer le premier motif.

La figure 5 représente une quatrième étape du procédé de fabrication en irradiant une deuxième portion de la couche de résine photosensible 13, selon la première variante. En effet, après avoir irradié la première portion de la couche de résine photosensible 13, le procédé comprend une étape consistant à projeter un deuxième motif DM pour irradier une deuxième portion de la couche de résine photosensible 13, typiquement pour pouvoir former une empreinte dans la couche de résine photosensible 13 correspondant à une deuxième pièce d'horlogerie ou de joaillerie, différente de la première pièce correspondant au premier motif PM.

A cet effet, pour générer le deuxième motif DM, le dispositif d'irradiation 20 est prévu pour générer une image qui correspond au deuxième motif DM. En particulier, on peut commander spécifiquement au moins une valve lumineuse dans un jeu de plusieurs valves lumineuses et/ou au moins un miroir dans un jeu de plusieurs miroirs, ou un modulateur de lumière et/ou un afficheur à cristaux liquides, pour créer le deuxième motif DM.

Ainsi, en modifiant la configuration du dispositif d'irradiation 20 dynamiquement ou à tout le moins entre les étapes des figures 4 et 5, on peut modifier le motif d'irradiation pour former un premier motif PM ou un deuxième motif DM chacun correspondant à une pièce spécifique à fabriquer. On peut aussi prévoir de déplacer le substrat de base 11 et/ou le dispositif d'irradiation 20 entre les étapes des figures 4 et 5, pour former un premier motif PM et un deuxième motif DM bien distincts.

La figure 6 représente une cinquième étape du procédé de fabrication en développant la couche de résine photosensible 13 pour obtenir un moule de galvanoplastie ou de croissance métallique pour la fabrication d'une pièce d'horlogerie ou d'une pièce de joaillerie. Plus en détail, on peut prévoir de baigner la résine dans un solvant de révélation spécifique, et on peut aussi prévoir une exposition plasma oxygène et CF4 pour enlever les résidus dans les motifs ou empreintes développés.

La figure 7 représente une première étape de fabrication d'une pièce d'horlogerie 31, 32 (ou d'une pièce de joaillerie) en utilisant le moule de la figure 6. On peut prévoir une croissance galvanique, ou une croissance catalytique ou autocatalytique.

La figure 8 représente une deuxième étape de fabrication d'une pièce d'horlogerie 31, 32 (ou d'une pièce de joaillerie) en supprimant la résine photosensible 13 du substrat de base 11, par exemple avec un plasma CF4.

La figure 9 représente les pièces d'horlogerie 31 et 32 (ou de joaillerie) obtenues une fois libérées du substrat de base (par exemple par dissolution du substrat de base 11 en silicium dans un bain KOH, et gravure de la couche conductrice 12).

La figure 10 représente une première étape d'une deuxième variante des étapes d'irradiation des figures 4 et 5 du procédé de fabrication. En effet, en combinaison ou en alternative des étapes d'irradiation des figures 4 et 5, on peut prévoir les étapes consistant à :
- irradier la résine photosensible 13 pour apporter une première dose d'énergie d'irradiation prédéterminée à une première partie de la résine photosensible 13 située à une première profondeur P1 dans la résine photosensible 13,
- après avoir irradié la première partie de la résine photosensible 13, on effectue un ajustement et/ou une modification d'une caractéristique d'irradiation, pour apporter une deuxième dose d'énergie d'irradiation prédéterminée à une deuxième partie de la résine photosensible 13 située à une deuxième profondeur P2 dans la résine photosensible 13. L'ajustement et/ou la modification d'une caractéristique d'irradiation peut tout aussi bien être prévue pour effectuer l'irradiation d'un motif complet d'un seul tenant, qui pour effectuer l'irradiation avec un faisceau d'irradiation, statique ou dynamique (qui se déplace).

Concrètement, la figure 10 représente l'irradiation de la première partie de la résine photosensible 13 avec des premiers paramètres optiques : une première focalisation f1, et/ou une première profondeur de champ DoF1, et/ou au moins une première longueur d'onde λ1, et/ou une première puissance d'irradiation P1, et/ou une première énergie d'irradiation E1, et/ou un premier temps d'irradiation T1, et/ou un premier contour d'irradiation C1... Cette première configuration permet d'apporter une première dose d'énergie d'irradiation prédéterminée à la première partie de la résine photosensible 13 située à la première profondeur P1.

Il est entendu que le reste de la colonne ou de l'épaisseur de résine photosensible 13 est également irradié. Cependant, la distribution spatiale d'énergie d'irradiation n'est pas homogène sur toute l'épaisseur de la résine 13, et cela peut conduire à obtenir des flancs de la résine une fois développée qui ne présentent pas une verticalité souhaitée. On peut aussi noter qu'une seule exposition ne permet pas de définir ou garantir une orientation des flancs souhaitée (par exemple une inclinaison par rapport à la verticale de la figure 10).

Pour pallier ces inconvénients, la figure 11 représente une deuxième étape de la deuxième variante des étapes d'irradiation des figures 4 et 5 du procédé de fabrication. Concrètement, la figure 11 représente l'irradiation de la deuxième partie de la résine photosensible 13 avec des deuxièmes paramètres optiques : une deuxième focalisation f2, et/ou une deuxième profondeur de champ DoF2, et/ou au moins une deuxième longueur d'onde λ2, et/ou une deuxième puissance d'irradiation P2, et/ou une deuxième énergie d'irradiation E2, et/ou un deuxième temps d'irradiation T2, et/ou un deuxième contour d'irradiation C2... Cette deuxième configuration permet d'apporter une deuxième dose d'énergie d'irradiation prédéterminée à la deuxième partie de la résine photosensible 13 située à la deuxième profondeur P2. Il est entendu que le reste de la colonne ou de l'épaisseur de résine photosensible 13 est également irradié.

L'irradiation séquentielle de la résine photosensible 13 à différentes profondeurs rend possible d'obtenir des flancs latéraux des empreintes avec une orientation par rapport à la verticale très précise. On peut par exemple obtenir des flancs bien verticaux, même sur des épaisseurs importantes. On peut par exemple garantir ±1° d'orientation par rapport à la verticale.

Les étapes des figures 10 et 11 sont de préférence mises en oeuvre pour des couches de résine photosensible 13 épaisses, par exemple avec une épaisseur d'au moins 200µm, 300 µm, 400µm, 500µ ou plus. On peut prévoir de faire plusieurs passes d'irradiation pour décaler par exemple la profondeur cible d'irradiation « optimale » ou « maximale » de 150 µm, ou 200µm au moins entre chaque passe. Cependant, les étapes 10 et 11 sont envisageable aussi pour des épaisseurs de résine plus fines (ex 150 µm) si on fait par exemple une exposition à haute résolution (<2µm): avec par notamment une tête d'écriture a haute résolution qui aurait une profondeur de champ limitée.

La figure 12 représente une première étape d'une troisième variante des étapes d'irradiation des figures 4 et 5 du procédé de fabrication. La figure 12, introduite en tant que troisième variante, représente un cas particulier de la deuxième variante qui peut être avantageux. En effet, la figure 12 représente l'irradiation de la première partie de la résine photosensible 13 avec des premiers paramètres optiques : une première focalisation f1 et, une première longueur d'onde λ1 et/ou une première énergie d'irradiation E1. Cette première configuration permet d'apporter une première dose d'énergie d'irradiation prédéterminée à la première partie de la résine photosensible 13 située à la première profondeur P1. A titre d'exemple, si la résine photosensible 13 est du SU-8 présente une épaisseur de 400 µm, on peut considérer que la première profondeur P1 est de 300µm, la première longueur d'onde λ1 est de 365 nm et/ou la première énergie d'irradiation E1 de 235 mJ/cm².

La figure 13 représente une deuxième étape de la troisième variante des étapes d'irradiation des figures 4 et 5 du procédé de fabrication. Concrètement, la figure 13 représente l'irradiation de la deuxième partie de la résine photosensible 13 avec des deuxièmes paramètres optiques : une deuxième focalisation f2, et une deuxième longueur d'onde λ2, et/ou une deuxième énergie d'irradiation E2. Cette deuxième configuration permet d'apporter une deuxième dose d'énergie d'irradiation prédéterminée à la deuxième partie de la résine photosensible 13 située à la deuxième profondeur P2. Au titre de l'exemple donné ci-dessus, dans lequel la résine photosensible 13 présente une épaisseur de 400 µm, on peut considérer que la deuxième profondeur P2 est de 100µm, la deuxième longueur d'onde λ2 est choisie entre 365 nm et 405 nm, typiquement 365 nm, 380 nm, 395 nm ou 405 nm et/ou la deuxième énergie d'irradiation E2 de 210 mJ/cm².

D'une manière générale, on peut prévoir d'augmenter de 10% l'énergie d'irradiation à chaque incrément en profondeur, pour compenser notamment les pertes dues à l'absorption de la résine dans les couches supérieures, et/ou de prendre une plus grande longueur d'onde à chaque incrément en profondeur, pour pénétrer plus facilement les couches supérieures.

A cet effet, comme le montrent les figures 12 et 13 le dispositif d'irradiation 20 peut être prévu pour ajuster un temps d'exposition, utiliser, parmi une pluralité de sources d'irradiation 21, des sources d'irradiation 21 ayant une longueur d'onde spécifique, ajuster un dispositif optique 22 pour filtrer (avec des filtres passe-haut ou passe-bas) une partie de l'irradiation émise, ajuster la position d'un plan focal, ajuster une ouverture de diaphragme... En conséquence, entre la première configuration de la figure 10 ou 12 et la deuxième configuration de la figure 11 ou 13, l'irradiation de la résine n'est pas maximale à la même profondeur, ce qui permet de garantir une réticulation de la résine 13 qui offrira, après le développement de la figure 6, des flancs parfaitement orientés verticalement, ou bien avec des effets d'orientation ou d'anglage maîtrisés.

### Application industrielle

Un procédé de fabrication d'un moule selon la présente invention, et la fabrication d'une pièce d'horlogerie ou d'une pièce de joaillerie, sont susceptibles d'application industrielle.

On comprendra que diverses modifications et/ou améliorations évidentes pour l'homme du métier peuvent être apportées aux différents modes de réalisation de l'invention décrits dans la présente description sans sortir du cadre de l'invention.

En particulier, on peut noter qu'entre la première configuration de la figure 10 ou 12 et la deuxième configuration de la figure 11 ou 13, l'irradiation peut être interrompue ou non, pendant que le dispositif d'irradiation 20 ajuste ou modifie les paramètres d'irradiation.

On a décrit la fabrication d'un moule simple niveau, mais on peut très bien appliquer la présente divulgation à un moule multi-niveaux. On peut aussi prévoir des étapes initiales, intermédiaires ou finales de cuisson, de chauffage, d'exposition à un plasma, d'usinage, de rectification, de dépôt de couches conductrices ou d'accroche... On peut prévoir d'utiliser d'autres résines photosensibles, d'autres sources d'irradiation... on peut aussi prévoir, en plus des étapes décrites, d'utiliser un masque physique pour d'autres besoins ou pour irradier la résine photosensible.

## Revendications

1. Procédé de fabrication d'un moule de galvanoplastie ou de croissance métallique d'une pièce d'horlogerie (31, 32) ou d'une pièce de joaillerie (31, 32), comprenant les étapes consistant à :
- se munir d'au moins un substrat de base (11),
- déposer au moins une couche de résine photosensible (13) sur ledit au moins un substrat de base (11),
- irradier au moins une première portion de ladite au moins une couche de résine photosensible (13)
- **caractérisé :**
- **en ce que** l'irradiation de ladite au moins une première portion de ladite au moins une couche de résine photosensible (13) comprend une étape consistant à projeter sur ladite au moins une couche de résine photosensible (13) au moins un premier motif (PM) d'irradiation correspondant à au moins une première portion d'une première pièce d'horlogerie ou de joaillerie (31, 32),
- et **en ce que** l'irradiation du premier motif (PM) d'irradiation est exempte de masquage.

2. Procédé de fabrication selon la revendication 1, comprenant, après avoir irradié la première portion de ladite au moins une couche de résine photosensible (13), l'irradiation d'une deuxième portion de ladite au moins une couche de résine photosensible (13) en projetant sur ladite au moins une couche de résine photosensible (13) un deuxième motif (DM) d'irradiation correspondant par exemple à une deuxième portion de la première pièce d'horlogerie ou de joaillerie (31, 32) ou de préférence à au moins une deuxième pièce d'horlogerie ou de joaillerie (31, 32).

3. Procédé de fabrication selon la revendication 2, dans lequel la première portion de ladite au moins une couche de résine photosensible (13) et la deuxième portion de ladite au moins une couche de résine photosensible (13) sont distinctes, par exemple séparées par une distance prédéterminée ou agencées sur deux substrats de base différents ou agencées sur deux couches de résine photosensible (13) différentes.

4. Procédé de fabrication selon la revendication 3, comprenant une étape, effectuée de préférence entre l'irradiation de la première portion et l'irradiation de la deuxième portion, consistant à imposer un déplacement relatif entre une source d'irradiation et ledit au moins un substrat de base (11) ou ladite au moins une couche de résine photosensible (13).

5. Procédé de fabrication selon la revendication 2, dans lequel la première portion de ladite au moins une couche de résine photosensible (13) et la deuxième portion de ladite au moins une couche de résine photosensible (13) sont adjacentes ou se chevauchent partiellement.

6. Procédé de fabrication selon la revendication 5, dans lequel la projection du deuxième motif (DM) d'irradiation comprend l'irradiation d'au moins une partie de ladite au moins une couche de la résine photosensible (13) déjà irradiée, et comprend l'irradiation d'au moins une partie de ladite au moins une couche de la résine photosensible (13) non déjà irradiée.

7. Procédé de fabrication selon l'une des revendications 1 à 6, dans lequel :
- la projection du premier motif (PM) d'irradiation comprend une étape consistant à structurer un faisceau d'irradiation source pour obtenir le premier motif (PM) d'irradiation, et/ou
- la projection du deuxième motif (DM) d'irradiation comprend une étape consistant à structurer le faisceau d'irradiation source pour obtenir le deuxième motif (DM) d'irradiation.

8. Procédé de fabrication selon l'une des revendications 2 à 7, dans lequel la projection du premier motif (PM) d'irradiation et la projection du deuxième motif (DM) d'irradiation sont séparées par une période d'arrêt de l'irradiation.

9. Procédé de fabrication selon l'une des revendications 2 à 8, dans lequel la projection du premier motif (PM) d'irradiation et la projection du deuxième motif (DM) d'irradiation sont effectuées à la suite l'une de l'autre, de préférence sans période d'arrêt de l'irradiation.

10. Procédé de fabrication selon l'une des revendications 1 à 9, dans lequel la projection du premier motif (PM) d'irradiation et/ou la projection du deuxième motif (DM) d'irradiation comprend la génération d'une image numérique à projeter.

11. Procédé de fabrication selon l'une des revendications 1 à 10, dans lequel la projection du premier motif (PM) d'irradiation et/ou la projection du deuxième motif (DM) d'irradiation comprend l'utilisation d'une valve lumineuse et/ou d'un miroir et/ou d'un modulateur de lumière et/ou d'un afficheur à cristaux liquides.

12. Procédé de fabrication selon l'une des revendications 1 à 11, dans lequel la projection du premier motif (PM) d'irradiation et/ou la projection du deuxième motif (DM) d'irradiation comprend l'irradiation simultanée d'une surface d'un seul tenant supérieure à 0.0001mm² , de préférence supérieure à 0.001mm² , de préférence supérieure à 0,1 mm², de préférence supérieure à 0,3 mm², de préférence supérieure à 0,5 mm², de préférence supérieure à 0,7 mm².

13. Procédé de fabrication selon l'une des revendications 2 à 12, dans lequel la projection du premier motif (PM) d'irradiation et/ou la projection du deuxième motif (DM) d'irradiation comprend :
- la fourniture d'une première dose d'énergie d'irradiation prédéterminée par exemple à une première profondeur dans la résine photosensible (13),
- un ajustement et/ou une modification d'une caractéristique d'irradiation, pour la fourniture d'une deuxième dose d'énergie d'irradiation prédéterminée par exemple à une deuxième profondeur dans la résine photosensible (13), effectuée après la fourniture de la première dose d'énergie d'irradiation prédéterminée à la première profondeur dans la résine photosensible (13).

14. Procédé de fabrication selon l'une des revendications 1 à 13, dans lequel la projection du premier motif (PM) d'irradiation et/ou la projection du deuxième motif (DM) d'irradiation comprend :
- une première phase d'irradiation,
- un ajustement et/ou une modification d'une caractéristique d'irradiation, tel qu'un ajustement et/ou une modification d'une focalisation d'un rayonnement émis lors de l'irradiation, comme par exemple une modification de la position relative d'un plan focal du rayonnement émis par rapport à une surface externe de la résine photosensible (13), tel qu'un ajustement et/ou une modification d'une longueur d'onde d'un rayonnement émis lors de l'irradiation, tel qu'un ajustement et/ou une modification d'une résolution d'un rayonnement émis lors de l'irradiation, tel qu'un ajustement et/ou une modification d'une puissance d'irradiation ou d'une énergie d'irradiation
- une deuxième phase d'irradiation effectuée avec la caractéristique d'irradiation ajustée ou modifiée.

15. Procédé de fabrication selon l'une des revendications 1 à 14, comprenant au moins une étape consistant à texturer ladite au moins une couche de résine photosensible (13) pour former au moins une empreinte pour former la pièce d'horlogerie (31, 32) ou la pièce de joaillerie (31, 32).

16. Procédé de fabrication d'une pièce d'horlogerie (31, 32) ou d'une pièce de joaillerie (31, 32), comprenant :
- la fabrication d'un moule (10) de galvanoplastie ou de croissance métallique selon l'une des revendications 1 à 15,
- au moins une étape de galvanoplastie ou de croissance métallique dans le moule (10) pour former la pièce d'horlogerie (31, 32) ou la pièce de joaillerie (31, 32).
